# EUROPÄISCHE PATENTSCHRIFT

(11) **EP 0 118 860 B1**
(45) Veröffentlichungstag und Bekanntmachung des Hinweises auf die Patenterteilung: **15.03.1989**
(21) Anmeldenummer: 84102323.7
(22) Anmeldetag: 05.03.1984
(51) Int. Cl.: B41F 13/02

(54) **Einrichtung zum Befestigen einer Materialbahn an dem Mitnehmer einer Bahneinzugsvorrichtung**
Device for attaching a web to the hook of a web threading device
Dispositif pour agencer une bande de matériau à un dispositif pour introduire une bande

(30) Priorität: 15.03.1983 DE 3309121
(43) Veröffentlichungstag der Anmeldung: 19.09.1984
(73) Patentinhaber: M.A.N.-ROLAND Druckmaschinen Aktiengesellschaft, 63012 Offenbach (DE)
(72) Erfinder: Theilacker, Klaus, D-8904 Friedberg (DE)

(56) Entgegenhaltungen:
- BE-A- 579 034
- DE-A- 2 832 998

## Beschreibung

Die Erfindung betrifft eine Einrichtung zum Befestigen einer Materialbahn an dem Mitnehmer einer Bahneinzugsvorrichtung einer Rollenrotationsdruckmaschine.

Bahneinzugsvorrichtungen für Rollenrotationsdruckmaschinen umfassen in der Regel seitlich neben einer Längskante der Bahn entlang des vorgesehenen Einzugsweges verlaufende Führungen, in denen ein Einzugselement bewegbar ist. Am Einzugselement ist ein Mitnehmer befestigt, der sich in Richtung zur Materialbahn erstreckt.

Zur Befestigung der Materialbahn am Mitnehmer wurde wie sich aus der M.A.N.-Firmendruck- schrift « ROTOMAN Rollenoffset für Qualitätsdruck •, herausgegeben 1976, ergibt, bisher der Anfang der Materialbahn in Einzugsrichtung spitz zulaufend abgeschrägt. Dann wurden die Kanten des Anfanges der Materialbahn umklebt und der Anfang der Materialbahn mittels eines am einen Ende zu einer Schlaufe umgelegten Klebebandes am Mitnehmer befestigt. Die Verwendung von Klebebändern stellte dabei zum einen sicher, daß die Materialbahn mit den Klebebändern noch ausreichend dünn ist, um sie zwischen zwei voneinander abgestellten Zylindern eines Druckwerkes hindurchführen zu können. Zum anderen diente die Umklebung zur Verstärkung der Bahn, um ein Einreißen unter den beim Einziehen auftretenden Zugkräften zu vermeiden.

Das Anbringen der Klebebänder muß an dem frei in der Luft hängenden Ende der Materialbahn im Raum zwischen der Vorratsrolle und den Walzen der Maschine, in die Materialbahn eingezogen werden soll, durchgeführt werden. Diese Arbeit ist zeitaufwendig. Sie führt weiterhin bei unsachgemäßer Durchführung leicht zu einem Lösen der Klebestreifen beim Einziehvor^{g}an^{g} oder zu einer Bildung von Falten in der Materialbahn, an denen dann die Materialbahn beim Einzugsvorgang einreißen kann.

Der Erfindung liegt die Aufgabe zugrunde, eine Einrichtung zu schaffen, die das Verbinden der Materialbahn mit dem Mitnehmer vereinfacht und die Gefahr von Störungen durch Bahnrisse beim Einziehvorgang vermindert.

Erfindungsgemäß wird diese Aufgabe durch Anwendung der im Kennzeichen des Anspruchs 1 angegebenen Maßnahmen gelöst.

Bei Anwendung der Erfindung wird nicht nur der Zeitaufwand zur Herstellung der Verbindung der Materialbahn mit dem Mitnehmer vermindert. Da das die Deckstücke zusammenhaltende Magnetfeld über die gesamte Fläche des vorderen Endes der Materialbahn wirksam ist, wird auch die Haltekraft gleichmäßiger in die Materialbahn eingeleitet. Dies führt zu einer geringeren Gefahr eines Papierrisses während des Einziehvorganges, da partielle Zugspannungsspitzen an Klebestellen entfallen.

Es ist zwar aus der BE-A-579 034 bekannt, zum Einführen einer Bahn aus feuchter Zellulose in einen Trockner, in dem die Bahn pneumatisch geführt wird, ein Band um eine Seitenkante der Bahn herumzulegen. In dem Band sind Federn angeordnet, die das Band an der Bahn festklemmen. Eine derartige Einrichtung ist jedoch zum Einziehen einer zu bedruckenden Materialbahn in eine Druckmaschine ungeeignet. Die einen ausreichenden Andruck sicherstellenden Federn sind zu dick, um durch den üblichen engen Spalt zwischen zwei voneinander abgestellten Zylindern eines Druckwerks zu passen. Auch lassen sich die erforderlichen Zugkräfte nicht über ein nur eine Seitenkante umgreifendes Band aufbringen, ohne daß die Gefahr eines Einreißens der Bahn besteht.

Weitere Merkmale und Vorteile der Erfindung ergeben sich aus den Unteransprüchen und der Beschreibung eines Ausführungsbeispieles der Erfindung anhand der Zeichnung. In dieser zeigt
Fig. 1 die erfindungsgemäße Anordnung in einer perspektivischen Darstellung und
Fig. 2 eine Ansicht der Deckstücke von oben.

Die bekannte, nicht näher dargestellte Bahneinzugsvorrichtung umfaßt ein Einzugselement 1, beispielsweise eine Kette oder ein Seil, an dem ein Mitnehmer 2 befestigt ist. Das Einzugselement 1 ist seitlich neben einer Papierbahn 3 angeordnet, die mittels-der Einzugsvorrichtung in eine Verarbeitungsmaschine, beispielsweise eine Druckmaschine, eingezogen werden soll.

Zur Verbindung des Mitnehmers 2 mit der Materialbahn 3 sind zwei Deckstücke 4, 5 vorgesehen, zwischen denen das vordere Ende der Materialbahn 3 festgelegt wird. Hierzu ist das Deckstück 4 als Kunststoff-Folie ausgeführt, in die Partikel aus permanentmagnetischem Werkstoff eingelagert sind. Die Partikel sind dabei derart gerichtet in die Folie eingelagert, daß alle Pole zu einer Seitenfläche des Deckstückes 4 hin orientiert sind, und zwar zu der Seitenfläche, die auf die Materialbahn 3 aufgelegt wird. Das andere Deckstück 5. ist als flexible Metallfolie aus einem magnetisierbaren Material, wie Weicheisen, ausgebildet. Die Breite der Deckstücke 4, 5 an den Hinterkanten 8, 9 ist zweckmäßig gleich der Breite der einzuziehenden Materialbahn bemessen. Weiterhin verlaufen die äußeren Seitenkanten 10, 11 schräg in Richtung zum Mitnehmer 2. Beide Deckstücke sind miteinander über einen Rückenstreifen 6 aus flexiblem Material verbunden. An dem Deckstück 4 ist eine Schlaufe 7 zum Einhängen am Mitnehmer 2 unlösbar befestigt. Der Rückenstreifen 6 kann auch entfallen. Dann ist zweckmäßig je ein Ende der Schlaufe 7 an je einem Deckstück 4, 5 befestigt.

Soll eine Materialbahn 3 mit der erfindungsgemäßen Befestigungseinrichtung an die Einzugsvorrichtung angehängt werden, so werden die Deckstücke 4 und 5 über das vordere Ende der Materialbahn 3 geklappt. Anschließend kann das über die Deckstücke 4 und 5 hinausragende Stück der Papierbahn 3 abgeschnitten werden. Durch das Zusammenklappen der Deckstücke 4 und 5 legen diese die Bahn zwischen sich großflächig fest. Anschließend ist nur noch die Schlaufe 7 über den Mitnehmer 2 zu hängen.

Die Breite der Deckstücke 4, 5 ist zweckmäßig gleich der Breite der einzuziehenden Materialbahn gewählt.

Anstelle einer Metallfolie 5 kann auch ein Metallgeflecht aus magnetisierbarem Metall Verwendung finden.

Weiterhin besteht die Möglichkeit, auch beide Deckstücke aus Kunststoff-Folien mit eingelagerten Partikeln aus permanentmagnetischem Werkstoff herzustellen. Die permanentmagnetischen Werkstoffpartikel sind dann derart auszubilden und gerichtet anzuordnen, daß sich die beiden Deckstücke 4 und 5 in zusammengeklapptem Zustand gegenseitig anziehen. Dies wird dadurch erreicht, daß alle gleichnamigen Pole der permanentmagnetischen Partikel einer Kunststoff-Folie zur gleichen Seitenfläche hin gerichtet sind. Das gleiche gilt für das zweite Deckstück. Dabei sind weiterhin die Deckstücke so anzuordnen, daß sich ungleichnamige Pole der paramagnetischen Werkstoffpartikel der beiden Deckstücke 4, 5 in zusammengeklapptem Zustand gegenüberstehen.

Wie die vorstehende Beschreibung zeigt, ist die Erfindung nicht auf das dargestellte Ausführungsbeispiel beschränkt.

## Patentansprüche

1. Einrichtung zum Befestigen einer Materialbahn mittels einer Schlaufe (7) an dem Mitnehmer (2) einer Bahneinzugsvorrichtung einer Rollenrotationsdruckmaschine, dadurch gekennzeichnet, daß zwei flexible, magnetische, mit der Schlaufe (7) verbundene Deckstücke (4, 5) vorgesehen sind, zwischen denen das vordere Ende der einzuziehenden Materialbahn (3) festlegbar ist.

2. Einrichtung nach Anspruch 1, dadurch gekennzeichnet, daß die beiden Deckstücke (4, 5) in einer Kunststoff-Folie eingelagerte Partikel aus permanentmagnetischem Werkstoff enthalten und die Partikel derart gerichtet angeordnet sind, daß sich die Deckstücke gegenseitig anziehen.

3. Einrichtung nach Anspruch 1, dadurch gekennzeichnet, daß das eine Deckstück (4) in einer Kunststoff Folie eingelagerte Partikel aus permanentmagnetischem Werkstoff enthält, deren Pole zu einer Seitenfläche hin orientiert sind und das andere Deckstück aus magnetisierbarem Material besteht.

4. Einrichtung nach Anspruch 3, dadurch gekennzeichnet, daß das andere Deckstück aus einer Metallfolie besteht.

5. Einrichtung nach Anspruch 3, dadurch gekennzeichnet, daß das andere Deckstück aus einem Metallgeflecht besteht.

6. Einrichtung nach einem der vorhergehenden Ansprüche, dadurch gekennzeichnet, daß die beiden Deckstücke (4, 5) über einen sich parallel zur einen Seitenkante erstreckenden Rückenstreifen (6) aus flexiblem Material miteinander verbunden sind.

7. Einrichtung nach einem der vorhergehenden Ansprüche, dadurch gekennzeichnet, daß die eine Seitenkante (10, 11) jeder der beiden Deckstücke (4, 5), ausgehend von der Breite der einzuziehenden Materialbahn (3) schräg in Richtung zum Mitnehmer (2) verlaufend ausgebildet ist.

## Claims

1. Device for attaching a material web by means of a loop (7) to the catch (2) of a web threading device of a web-fed rotary printing machine, characterised in that two flexible magnetic cover pieces (4, 5) connected to the loop (7) are provided, between which the front end of the material web (3) to be threaded can be secured.

2. Device according to claim 1, characterised in that the two cover pieces (4, 5) contain particles of permanent magnetic material embedded in a plastics film and the particles are arranged to be directed so that the cover pieces attract each other.

3. Device according to claim 1, characterised in that one cover piece (4) contains particles of permanent magnetic material embedded in a plastics film, the poles of which are directed towards a side surface, and the other cover piece is of magnetisable material.

4. Device according to claim 3, characterised in that the other cover piece comprises a metal film. -

5. Device according to claim 3, characterised in that the other cover piece comprises a metal mesh.

6. Device according to one of the preceding claims, characterised in that the two cover pieces (4, 5) are joined together by means of a back-strip (6) of flexible material extending parallel to one lateral edge.

7. Device according to one of the preceding claims, characterised in that one lateral edge (10, 11) of each of the two cover pieces (4, 5) is constructed to extend obliquely, in the direction towards the catch (2), from the width of the material web (3) to be threaded.

## Revendications

1. Dispositif pour fixer une bande de matière au moyen d'une boucle (7) sur l'entraîneur (2) d'un dispositif d'introduction de bande d'une machine rotative d'impression à cylindres, caractérisé en ce qu'il est prévu deux pièces de recouvrement (4, 5) flexibles, magnétiques, reliées avec la boucle (7) et entre lesquelles peut être maintenue l'extrémité avant de la bande de matière (3) à introduire.

2. Dispositif selon la revendication 1, caractérisé en ce que les deux pièces de recouvrement (4, 5) contiennent des particules formées d'un matériau à magnétisme permanent qui sont incorporées dans une feuille de matière plastique et en ce que les particules sont disposées en étant orientées de telle sorte que les pièces de recouvrement s'attirent l'une vers l'autre.

3. Dispositif selon la revendication 1, caractérisé en ce qu'une des pièces de recouvrement (4) contient des particules formées d'un matériau à magnétisme permanent et incorporées dans une feuille de matière plastique, les pôles des particules étant orientés vers une surface latérale tandis que l'autre pièce de recouvrement se compose d'un matériau magnétisable.

4. Dispositif selon la revendication 3, caractérisé en ce que l'autre pièce de recouvrement se compose d'une feuille métallique.

5. Dispositif selon la revendication 3, caractérisé en ce que l'autre pièce de recouvrement se compose d'un treillis métallique.

6. Dispositif selon une des revendications précédentes, caractérisé en ce que les deux pièces de recouvrement (4, 5) sont reliées entre elles par l'intermédiaire d'une bande dorsale (6) formée d'un matériau flexible et s'étendant parallèlement à un bord latéral.

7. Dispositif selon une des revendications précédentes, caractérisé en ce qu'un des bords latéraux (10, 11) de chacune des deux pièces de recouvrement (4, 5) est agencé en étant orienté sur la largeur de la bande de matière à introduire (3), en oblique en direction de l'entraîneur (2).
